# EUROPÄISCHE PATENTSCHRIFT

(11) **EP 1 070 848 B1**
(45) Veröffentlichungstag und Bekanntmachung des Hinweises auf die Patenterteilung: **14.04.2004**
(21) Anmeldenummer: 99114031.0
(22) Anmeldetag: 19.07.1999
(51) Int. Cl.: F04C 18/16

(54) **Verdrängermaschine für kompressible Medien**
Positive displacement machine for compressible fluids
Machine à déplacement positif pour des fluides compressibles

(43) Veröffentlichungstag der Anmeldung: 24.01.2001
(73) Patentinhaber: Sterling Fluid Systems (Germany) GmbH, 25524 Itzehoe (DE)
(72) Erfinder: Kösters, Heiner, Dr., 25524 Itzehoe (DE); Keller, Guido, Dr., 25524 Heiligenstedten (DE)
(74) Vertreter: Glawe, Delfs, Moll & Partner

(56) Entgegenhaltungen:
- CH-A- 246 525
- DE-A- 19 749 572
- DE-A- 19 800 825
- FR-A- 1 500 160
- GB-A- 2 030 227
- GB-A- 2 165 890

## Beschreibung

Die Erfindung betrifft eine trockenlaufende Vakuumpumpe für kompressible Medien gemäß dem Oberbegriff von Anspruch 1.

Bei einer bekannten Verdrängermaschine dieser Art (DE 195 30 662 A) werden zwei ineinandergreifende Profilkörper verwendet. Durch diese wird am Einlaßende ein bestimmtes Volumen eingeschlossen, das sich dann bei Drehung der Rotoren zum Auslaßende bewegt. Dabei findet, da die Steigung abnimmt und damit das eingeschlossene Fördervolumen zum Auslaßende hin kleiner wird, eine Kompression statt. Auf diese Weise wird das kompressible Medium vom Einlaßende zum Auslaßende gefördert und dabei komprimiert. Die kontinuierlich sich ändernde Steigung bewirkt zwar die Komprimierung, hat aber folgende Nachteile.

Da am Einlaßende die Steigung sich sofort verringert, ist das Fördervolumen kleiner, als es der Steigung direkt am Einla-Bende entsprechen würde. Dies führt zu einer Begrenzung des Saugvermögens. Auf der Auslaßseite findet wegen der abnehmenden Steigung und Verringerung des Fördervolumens bis zum Ende der Rotoren dauernd noch Komprimierung statt, so daß Druckdifferenzen zwischen dem momentan letzten noch nicht geöffneten Fördervolumen und dem folgenden Fördervolumen existieren, die über nicht zu vermeidende Spalten zwischen den Rotoren und den Wänden zu Rückströmung des Mediums in das von der Einlaßseite her folgende Fördervolumen oder die folgenden Fördervolumen Anlaß geben, wodurch ebenfalls die Förderleistung verringert wird. Für die Leistungsaufnahme ist das Volumen der Förderkammer im Moment des Öffnens am Auslaßende maßgeblich. Da dieses wegen der stetig sich verringernden Steigung noch nicht den Wert angenommen, der der Steigung am Auslaßende entspricht, ergibt sich ein beträchtlicher Leistungsverlust.

*Eine vorbekannte Verdrängermaschine* (GB 2030227A) *ist doppelflutig mit eingängig profilierten Profilkörpern. Diese Verdrängermaschine ist offenbar in erster Linie als Kompressor vorgesehen.*

Die Aufgabe der Erfindung besteht in der Schaffung einer Verdrängermaschine der eingangs genannten Art, die ein günstigeres Pumpverhalten zeigt und bei der die Förderleistung erhöht ist.

Die erfindungsgemäße Lösung besteht darin, daß die schraubenförmigen Profilkörper zweigängig ausgebildet sind.

Die Steigung ist also am Einlaßende konstant. Dadurch hat das ursprüngliche Fördervolumen die Größe, die der Steigung am Einlaßende entspricht. Dieses Fördervolumen wird nicht dadurch verkleinert, daß die Steigung sofort abnimmt. Vorteilhafterweise erstreckt sich der Bereich mit konstanter Steigung am Einlaßende über mindestens eine Windung (360°). Auch am Auslaßende ist wieder eine konstante Steigung vorgesehen, die kleiner ist als die Steigung am Einlaßende. Dadurch werden die erwähnten Probleme der Rückströmung sehr stark vermindert, da über eine Windung oder sogar mehrere Windungen im wesentlichen konstanter Druck herrscht. Dadurch wird auch der Enddruck der Pumpe vermindert. Gleichzeitig wird wegen des kleineren Fördervolumens die Leistungsaufnahme vermindert.

Zwischen den beiden Bereichen mit konstanten Steigungen befindet sich der Abschnitt, in dem die Steigung am Einlaßende auf die deutlich kleinere Steigung am Auslaßende reduziert wird. Dieser Verlauf ist unter thermodynamischen Aspekten der günstigste.

Es sind zwar Verdrängermaschinen bekannt bei denen die Rotoren am Einlaßende und Auslaßende jeweils konstante Steigungen aufweisen (GB 2 227 057 B, EP 0 183 380 Bl). Diese Verdrängermaschinen sind aber zum Fördern von Flüssigkeiten vorgesehen, die Gaseinschlüsse enthalten können. Da Flüssigkeiten nicht in nennenswertem Maße komprimierbar sind, müssen die Spaltweiten zwischen den Rotoren und der Wand des Förderraums so dimensioniert werden, daß Flüssigkeit während der Komprimierung durch die Spalte entsprechend der Druckdifferenz zurück zur Einlaßseite strömen kann. Damit trotzdem eine vernünftige Pumpwirkung erreicht wird, sind am Einlaßende und Auslaßende Bereiche mit konstanter Steigung vorgesehen, die die Flüssigkeit normal ohne Komprimierung fördern, da sonst wegen der erwähnten erforderlichen großen Spaltbreiten keine vernünftige Pumpwirkung erzielt werden könnte. Da diese Pumpen gattungsfremd sind und die Problematik bei der Förderung von Flüssigkeit völlig anders ist als bei kompressiblen Medien, vermögen diese Pumpen keinerlei Hinweise in Richtung auf die erfindungsgemäßen Verdrängermaschinen zu geben.

Außerdem sind die Rotoren der vorbekannten Verdrängermaschinen soweit ersichtlich eingängig. Bei der erfindungsgemäßen Verdrängermaschine sind die schraubenförmigen Rotoren zweigängig, um besser ausgewuchtet werden zu können, was für hohe Drehgeschwindigkeiten unbedingt erforderlich ist. Außerdem ist die Wärmeabfuhr durch die besser verteilten Spaltströme erhöht. Diese Wärmeabfuhr ist bei den flüssigkeitsfördernden Verdrängermaschinen des Standes der Technik nicht problematisch.

Vorteilhafterweise sind die Steigungen am Einlaß- und Auslaßende über mindestens eine Windung konstant. Für die Komprimierung von Gasen bzw. die Erzielung eines guten Vakuums ist es besonders vorteilhaft, wenn die Steigung am Auslaßende über mindestens zwei Windungen konstant ist. Dadurch erhält man nicht nur eine bessere Abdichtung und geringere Rückströmung, sondern auch eine bessere Abführung der Verdichtungswärme. Bei einer trockenlaufenden Vakuumpumpe entstehen dann die Verdichtungswärme durch die Volumenverkleinerung und die Verdichtungswärme durch das Eindringen von Außenluft am Auslaßende nicht mehr an der selben Stelle und können daher besser abgeführt werden.

Die Zahl der Windungen, über die die Steigung konstant ist, hängt von den gewünschten Betriebsbedingungen der Pumpe ab.

Ein besonders günstiges Verhalten der Verdrängermaschine insbesondere im Vakuumbereich wird erhalten, wenn vorgesehen ist, daß die Wellen jeweils durch eigene Elektromotoren angetrieben werden, wobei die Winkelpositionen der Wellen mit Resolvern bestimmt werden, aufgrund von deren Signalen die Motoren elektronisch synchronisiert werden, und wobei die Wellen Zahnräder aufweisen, die ineinandergreifen und deren Winkelspiel kleiner ist als dasjenige der Profilkörper. Die Rotoren werden also nicht über Getriebe angetrieben, sondern werden vollständig berührungsfrei durch eigene Elektromotoren angetrieben, wobei die Zahnräder lediglich den Zweck haben, bei Ausfall der elektronischen Synchronisation zu verhindern, daß sich die empfindlichen Oberflächen der Rotoren berühren und beschädigt werden. Statt dessen werden sich zunächst die Zahnräder berühren, was keine Probleme bereitet, insbesondere, wenn diese mit entsprechender Oberfläche versehen sind.

Wenn eine Differenzregelung für die Drehzahl der Motoren vorgesehen ist, wird die Pumpfähigkeit und Zuverlässigkeit der Pumpe weiter erhöht. Dringt zum Beispiel Flüssigkeit in die Pumpe ein, so werden beide Rotoren gleichförmig beeinflußt; die Differenz wird sich nur wenig ändern. Würde man dagegen die Regelung auf einen vorgegebenen Wert unabhängig für beide Rotoren durchführen, so müßten an beiden Rotoren sehr große Geschwindigkeitsänderungen vorgenommen werden, wenn die Rotoren durch eindringende Flüssigkeit plötzlich abgebremst werden.

Als besonders zweckmäßig für den Betrieb haben sich Drehstrommotoren mit permanent magnetischem Rotor als Antrieb erwiesen.

Die Erfindung wird im folgenden anhand einer vorteilhaften Ausführungsform unter Bezugnahme auf die beigefügten Zeichnungen beschrieben. Es zeigen:
- Fig 1.: schematisch den Aufbau einer Verdrängermaschine, bei der die Erfindung verwendet werden kann; und
- Fig 2.: erfindungsgemäße Profilkörper, die im Zusammenhang mit der Verdrängermaschine der Figur 1 verwendet werden können.

Wie dies in Fig. 1 gezeigt ist, sind in einem aus mehreren Teilen aufgebauten Pumpengehäuse 1 mit Lagern 2 zwei Wellen 3 gelagert, auf denen Profilkörper 4 befestigt sind, die ineinandergreifen und im Pumpenraum 5 durch einen Anschluß 13 das zu fördernde Medium von oben ansaugen und unten durch nicht gezeigte Öffnungen ausstoßen. Die Wellen 3 und die Profilkörper 4 werden durch Elektromotoren 6 angetrieben, wobei für jede Welle 3 ein separater Elektromotor 6 vorgesehen ist. Unten an den Wellen 3 sind zwei ineinandergreifende Zahnräder 7 vorgesehen. Die Motoren 6 werden mit Hilfe von Resolvern 8 elektronisch synchronisiert. Bei widrigen Betriebsbedingungen, wenn die elektronische Synchronisation nicht ausreicht, berühren sich zunächst die Zahnräder 7, da sie ein geringeres Winkelspiel als die Rotoren 4 aufweisen. Normalerweise berühren sich aber die Zahnräder 7 nicht, so daß auf eine Schmierung dieser Zahnräder verzichtet werden kann.

In Fig. 2 sind erfindungsgemäße Rotoren gezeigt, bei denen die Steigung von oben (Einlaßende) nach unten (Auslaßende) abnimmt. Im Einlaßbereich hat die Steigung S₁ über mindestens eine Windung einen konstanten Wert. Das gleiche gilt für die Steigung S₃ am Auslaßende, die dort ebenfalls konstant ist, aber wesentlich kleiner als die Steigung S₁ am Einlaßende. Der Bereich konstanter Steigung S₃ erstreckt sich dabei vorteilhafterweise über mindestens zwei Windungen der Rotoren 4. Zwischen Einlaßende mit Steigung S₁ und Auslaßende mit Steigung S₃ ändert sich die Steigung S₂ kontinuierlich vom Wert von S₁ zum Wert von S₃.

## Patentansprüche

1. Trockenlaufende Vakuumpumpe für kompressible Medien mit mindestens zwei Wellen (3) mit Rotoren (4), die als schraubenförmige Profilkörper (4) ausgebildet sind und deren Profile bei der Drehung zahnradartig ineinandergreifen und berührungsfrei zueinander laufen, wobei die Steigung der schraubenförmigen Profilkörper vom Einlaß zum Auslaß abnimmt, und die Steigungen (S₁, S₃) am Einlaßende und Auslaßende der schraubenförmigen Profilkörper (4) konstant sind und dazwischen von der größeren Steigung (S₁) am Einlaßende zur kleineren Steigung (S₃) am Auslaßende die Steigung (S₂) kontinuierlich abnimmt, **dadurch gekennzeichnet, daß** die schraubenförmigen Profilkörper (4) zweigängig ausgebildet sind.

2. Vakuumpumpe nach Anspruch 1, **dadurch gekennzeichnet, daß** die Steigung (S₁, S₃) am Einlaß- und Auslaßende über mindestens eine Windung konstant sind.

3. Vakuumpumpe nach Anspruch 2, **dadurch gekennzeichnet, daß** die Steigung (S₃) am Auslaßende über mindestens zwei Windungen konstant ist.

4. Vakuumpumpe nach den Ansprüchen 1 bis 3, **dadurch gekennzeichnet, daß** die Wellen (3) jeweils durch eigene Elektromotoren (6) angetrieben werden, wobei die Winkelpositionen der Wellen (3) mit Resolvern (8) bestimmt werden, aufgrund von deren Signalen die Motoren (6) elektronisch synchronisiert werden, und wobei die Wellen (3) Zahnräder (7) aufweisen, die ineinandergreifen und deren Winkelspiel kleiner ist als dasjenige der Profilkörper (4).

5. Vakuumpumpe nach den Ansprüchen 1 bis 4, **dadurch gekennzeichnet, daß** sie eine Differenzregelung für die Drehzahl der Motoren (6) aufweist.

6. Vakuumpumpe nach den Ansprüchen 1 bis 5, **dadurch gekennzeichnet, daß** die Motoren (6) Drehstrommotoren mit permanent magnetischem Rotor sind.

## Claims

1. Dry-running vacuum pump for compressible media having at least two shafts (3) with rotors (4) which are designed as helical profile bodies (4) and whose profiles intermesh like gears during the rotation and run free of contact relative to one another, the lead of the helical profile bodies decreasing from the inlet to the outlet, and the leads (S₁, S₃) at the inlet end and outlet end of the helical profile bodies (4) being constant, and in between the lead (S₂) decreasing continuously from the larger lead (S₁) at the inlet end to the smaller lead (S,) at the outlet end, **characterized in that** the helical profile bodies (4) are of double-start design.

2. Vacuum pump according to Claim 1, **characterized in that** the lead [sic] (S₁, S₃) at the inlet end and outlet end are constant over at least one turn.

3. Vacuum pump according to Claim 2, **characterized in that** the lead (S₃) at the outlet end is constant over at least two turns.

4. Vacuum pump according to Claims 1 to 3, **characterized in that** the shafts (3) are each driven by separate electric motors (6), the angular positions of the shafts (3) being determined with resolvers (8), on the basis of the signals of which the motors (6) are electronically synchronized, and the shafts (3) having gears (7) which intermesh and whose angular clearance is less than that of the profile bodies (4).

5. Vacuum pump according to Claims 1 to 4, **characterized in that** it has a differential control for the speed of the motors (6).

6. Vacuum pump according to Claims 1 to 5, **characterized in that** the motors (6) are three-phase motors having a permanently magnetic rotor.

## Revendications

1. Pompe à vide fonctionnant à sec pour fluides compressibles comportant au moins deux arbres (3) avec des rotors (4) qui sont réalisés en tant que corps profilés (4) hélicoïdaux et dont les profilés s'engagent les uns dans les autres à la manière de roues dentées pendant la rotation et tournent les uns par rapport aux autres sans contact, le pas des corps profilés hélicoïdaux diminuant de l'entrée vers la sortie et les pas (S₁, S₃) à l'extrémité d'entrée et à l'extrémité de sortie des corps profilés (4) hélicoïdaux étant constants, et entre ceux-ci, le pas (S₂) diminuant en continu du pas plus grand (S₁) à l'extrémité d'entrée vers le pas plus petit (S₃) à l'extrémité de sortie.

2. Pompe à vide selon la revendication 1, **caractérisée en ce que** les pas (S₁, S₃) à l'extrémité d'entrée et à l'extrémité de sortie sont constants sur au moins une spire.

3. Pompe à vide selon la revendication 2, **caractérisée en ce que** le pas (S₃) à l'extrémité de sortie est constant sur au moins deux spires.

4. Pompe à vide selon les revendications 1 à 3, **caractérisée en ce que** les arbres (3) sont entraînés chacun par leurs propres moteurs électriques (6), les positions angulaires des arbres (3) étant déterminées au moyen de résolveurs (8) dont les signaux permettent de synchroniser électroniquement les moteurs (6), et les arbres (3) comportant des roues dentées (7) qui s'engagent les unes dans les autres et dont le jeu angulaire est inférieur à celui des corps profilés (4).

5. Pompe à vide selon les revendications 1 à 4, **caractérisée en ce qu'**elle comporte une régulation différentielle pour la vitesse de rotation des moteurs (6).

6. Pompe à vide selon les revendications 1 à 5, **caractérisée en ce que** les moteurs (6) sont des moteurs à courant triphasé avec rotor magnétique permanent.
